# EUROPÄISCHE PATENTSCHRIFT

(11) **EP 2 314 859 B1**
(45) Veröffentlichungstag und Bekanntmachung des Hinweises auf die Patenterteilung: **19.11.2014**
(21) Anmeldenummer: 10186884.2
(22) Anmeldetag: 07.10.2010
(51) Int. Cl.: F02M 37/00

(54) **Einrichtung zur Kraftstoffzuleitung für einen Motor sowie Verfahren zur Montage einer Kraftstoffzuleitung**
Device for supplying fuel to an engine and method for fitting a fuel supply
Dispositif d'alimentation en carburant pour un moteur et procédé de montage d'une alimentation en carburant

(30) Priorität: 13.10.2009 DE 202009013882 U; 27.03.2010 DE 202010004275 U
(43) Veröffentlichungstag der Anmeldung: 27.04.2011
(73) Patentinhaber: Makita Corporation, Anjo-shi, Aichi 446-8502 (JP)
(72) Erfinder: Scholz, Klaus, 22149 Hamburg (DE)
(74) Vertreter: Richter Werdermann Gerbaulet Hofmann

(56) Entgegenhaltungen:
- FR-A1- 2 685 389
- US-A- 5 197 426
- US-A- 5 261 375
- US-A1- 2004 194 760

## Beschreibung

Die vorliegende Erfindung betrifft eine Einrichtung zur Kraftstoffzuleitung mit einem Anschlussstück zum Anschluss wenigstens einer Kraftstoffleitung eines Motors, insbesondere eines Motors eines Kleinarbeitsgerätes, beispielsweise zur Garten-, Forst- und Landschaftspflege oder beispielsweise eines motorbetriebenen Werkzeuges oder dergleichen, wobei ein Ansaugkrümmer vorgesehen ist, der angrenzend an einen Kraftstofftank angeordnet ist.

### Stand der Technik

Aus der DE 10 2007 029 617 A1 ist eine gattungsbildende Einrichtung zur Kraftstoffzuleitung mit einem Anschlussstück zum Anschluss wenigstens einer Kraftstoffleitung eines Motors bekannt. Das Anschlussstück wird im Kraftstofftank des Motors eingesetzt und mit diesem gemeinsam verbaut. Dabei entsteht der Nachteil, dass die Kraftstoffleitungen erst nach Einsetzen des Kraftstofftankes mit dem Anschlussstück an diesem montiert werden können. Häufig befindet sich hierbei das Anschlussstück an einer schwer zugänglichen Position am Motor beziehungsweise am Kleinarbeitsgerät, wodurch die Anbringung der Kraftstoffleitung am Anschlussstück aufwändig und kompliziert ist.

Die US 5,197,426 offenbart eine Anordnung eines Vergasers an einem Einlassbogen und es ist ein Anschlussstück gezeigt, das fest am Vergaser angeordnet und mit diesem einstückig ausgeführt ist. Dieses Anschlussstück kann bei Anordnung des Vergasers am Einlassbogen mit einer Öffnung in Kontakt gelangen, um Kraftstoff vom Kraftstofftank an den Vergaser zu führen.

### Darstellung der Erfindung: Aufgabe, Lösung, Vorteile

Es ist daher die Aufgabe der vorliegenden Erfindung, eine verbesserte Anordnung eines Anschlussstückes einer Einrichtung zur Kraftstoffzuleitung eines Motors zu schaffen. Ferner ist es die Aufgabe der vorliegenden Erfindung, ein verbessertes Verfahren zur Montage der Einrichtung der Kraftstoffzuleitung zu schaffen.

Diese Aufgabe wird ausgehend von einer Einrichtung zur Kraftstoffzuleitung für einen Motor gemäß Anspruch 1 sowie mit einem Verfahren nach Anspruch 10 gelöst. Vorteilhafte Weiterbildungen der Erfindung sind in den abhängigen Ansprüchen angegeben.

Die Erfindung schließt die technische Lehre ein, dass der Ansaugkrümmer eine Halteeinrichtung zur haltenden Anordnung des Anschlussstückes am Ansaugkrümmer aufweist.

Durch die erfindungsgemäße Anordnung des Anschlussstückes am Ansaugkrümmer entsteht der Vorteil, dass eine vormontierbare Baugruppe mit Ansaugkrümmer, Anschlussstück und bereits am Anschlussstück angeschlossenen Kraftstoffleitungen geschaffen und bereitgestellt wird. Diese Baugruppe kann als einzeln handhabbare Einheit der Montage des Motors bzw. des Kleinarbeitsgerätes zugeführt werden. Der Ansaugkrümmer beschreibt dabei nicht ausschließlich ein Bauteil mit der Funktion der Ladeluftleitung. Der Ansaugkrümmer kann zudem als Luftfilteraufnahmeelement oder als Brückenelement zur haltenden Anordnung der Vergasereinheit des Motors verstanden werden, wobei die Ladeluft durch den Ansaugkrümmer hindurch geführt wird. Grundsätzlich beschreibt der Ansaugkrümmer gemäß der vorliegenden Erfindung jedes mögliche Bauteil, das angrenzend an den Kraftstofftank montiert wird und unterschiedliche Funktionen erfüllen kann, um erfindungsgemäß nur unter anderem eine haltende Anordnung des Anschlussstückes ebenfalls angrenzend am oder im Kraftstofftank zu ermöglichen.

Erfindungsgemäß weist das Anschlussstück wenigstens ein Dichtelement auf, das zur Abdichtung des Anschlussstückes wenigstens in einer Öffnung im Kraftstofftank vorgesehen ist.

Eine vorteilhafte Ausgestaltung des Ansaugkrümmers sieht vor, dass dieser als Kunststoffspritzgussbauteil oder als Metalldruckgussbauteil ausgeführt ist. Insbesondere können der Ansaugkrümmer und die Halteeinrichtung einteilig und vorzugsweise materialeinheitlich miteinander ausgeführt sein und vorzugsweise durch einen gemeinsamen Herstellungsschritt hergestellt sein. Alternativ besteht die Möglichkeit, die Halteeinrichtung an die Struktur des Ansaugkrümmers anzuspritzen. Die vorliegende Erfindung richtet sich aber auch auf Ausführungen der Halteeinrichtung, die mittels Verbindungselementen, beispielsweise mittels Schraubenverbindungen, an den Ansaugkrümmer angebracht wird. Die Halteeinrichtung kann auch an den Ansaugkrümmer angeklipst oder mittels sonstiger Formschlussgeometrien am Ansaugkrümmer verliersicher angebracht werden. Ebenso kann das Anschlussstück auf beliebige Weise an der Halteeinrichtung angeordnet werden, beispielsweise durch Kleben oder beispielsweise durch ein Kunststoffschweißverfahren. Das Anschlussstück kann auch einteilig mit der Halteeinrichtung und folglich einteilig mit dem Ansaugkrümmer ausgeführt werden, um eine weitere Reduktion von Einzelteilen zu schaffen. Somit kann der Ansaugkrümmer, die Halteeinrichtung und das Anschlussstück in einem Prozessschritt, beispielsweise in einem Kunststoffspritzgussschritt oder in einem Metalldruckgussschritt, hergestellt werden.

Nach einer weiteren vorteilhaften Ausführungsform weist die Halteeinrichtung einen Schaftabschnitt und einen Aufnahmeabschnitt auf, sodass der Aufnahmeabschnitt über den Schaftabschnitt beabstandet zum Ansaugkrümmer angeordnet ist. Der Aufnahmeabschnitt ist endseitig am Schaftabschnitt angeordnet, sodass sich der Schaftabschnitt zwischen dem Ansaugkrümmer und dem Aufnahmeabschnitt erstreckt. Der Schaftabschnitt ist in der Länge derart bestimmt, dass bei Anordnung des Ansaugkrümmers benachbart zum Kraftstofftank des Kleinarbeitsgerätes eine positionsgenaue Anordnung des Anschlussstückes am oder im Kraftstofftank ermöglicht wird.

Um eine Positionstoleranz zwischen dem Anschlussstück und dem Ansaugkrümmer auszugleichen, kann der Aufnahmeabschnitt vorzugsweise eine Führungsgeometrie aufweisen, in der ein Einschub- und Halterungsabschnitt des Anschlussstückes in wenigstens einer Richtung beweglich aufgenommen ist. Die Führungsgeometrie kann als Schwalbenschwanzführung oder als Nutenführung ausgeführt sein, sodass die Führungsgeometrie beabstandet zueinander und mit ihren Öffnungen aufeinander zu gerichtete Nuten besitzt, in die der Einschub- und Halterungsabschnitt aus einer Führungsrichtung eingeführt werden kann. Diese Führungsrichtung entspricht im eingebauten Zustand der Richtung des Toleranzausgleiches, sofern das Anschlussstück eine definierte Position zum Kraftstofftank aufweisen muss und eine Lageabweichung zwischen der Anordnung des Ansaugkrümmers und dem Kraftstofftank ausgeglichen werden muss. Der Einschub- und Halterungsabschnitt kann als relativ flaches Bauteil rund, rechteckig oder quadratisch ausgebildet sein. Eine bevorzugte Ausführungsform weist seitlich hochgezogene Wände auf, so dass sich eine U-Form ergibt.

Mit Vorteil kann der Einschub- und Halterungsabschnitt derart ausgestaltet sein, dass das Anschlussstück in einer Vorzugsrichtung in der Führungsgeometrie aufnehmbar ist. Die Ausführung des Einschub- und Halterungsabschnittes zur Bestimmung einer Vorzugsrichtung zur Einfügung in die Führungsgeometrie kann beispielsweise eine Asymmetrie aufweisen, sodass das Anschlussstück nur in einer Richtung in die Führungsgeometrie einführbar ist. Beispielsweise kann der Einschub- und Halterungsabschnitt des Anschlussstückes Schultern aufweisen, die einen Anschlag bilden, wenn das Anschlussstück hinreichend weit in die Führungsgeometrie eingeschoben ist. Durch die Schultern ist verhindert, dass das Anschlussstück in falscher Richtung in die Führungsgeometrie eingesetzt werden kann und somit ist zugleich verhindert, dass Schlauchleitungen am Anschlussstück in falscher Weise angeschlossen werden könnten.

Mit weiterem Vorteil kann das Anschlussstück mittels einem am Anschlussstück angeordneten Rastmittel verrastbar sein. Dadurch kann die Montage weiter erleichtert werden, da das Anschlussstück selbsthaltend im Aufnahmeabschnitt der Halteeinrichtung angeordnet werden kann. Insbesondere kann das Rastmittel am Einschub- und Halterungsabschnitt angeformt sein. Folglich muss dieses nicht mehr manuell im Aufnahmeabschnitt gehalten werden, wenn die Einrichtung zur Kraftstoffzuleitung montiert wird. Das Rastmittel kann als Rastzunge ausgeführt sein, die nach Art eines Schnapphakens in eine Rastöffnung oder hinter eine Rastkante verrastet, die in der Halteeinrichtung eingebracht ist.

Vorteilhafterweise weist das Anschlussstück wenigstens ein Dichtelement auf, das zur Abdichtung des Anschlussstückes wenigstens in einer Öffnung im Kraftstofftank und/oder in einer weiteren Aufnahme vorgesehen ist. Vorzugsweise kann der Kraftstofftank eine Öffnung aufweisen, in die das Anschlussstück durch wenigstens ein Dichtelement dichtend eingesetzt werden kann. Mit weiterem Vorteil kann das Anschlussstück wenigstens ein zweites Dichtelement aufweisen, sodass das Anschlussstück zusätzlich in einer Aufnahme, beispielsweise in einem Gehäuse dichtend einsetzbar ist. Insbesondere kann zusätzlich zum Kraftstofftank eine Überlaufkammer vorgesehen sein, die einerseits gegen den Kraftstofftank und andererseits gegen die Umgebung abgedichtet werden muss, sodass sich das Erfordernis des zweiten Dichtelementes am Anschlussstück ergibt. Die Dichtelemente können als O-Ringe ausgeführt sein, die in entsprechenden Nuten aufgenommen sind, die in der beispielsweise zylinderförmigen Grundgeometrie des Anschlussstückes eingebracht sind. Denkbar sind auch ovale, tonnenförmige oder auch Polygone Grundgeometrien. Das Anschlussstück erstreckt sich dann mit diesem zylinderförmigen Abschnitt im montierten Zustand somit durch die Überlaufkammer hindurch in die Öffnung des Kraftstofftankes hinein.

Weiterhin ist es von Vorteil, dass das Anschlussstück wenigstens einen Tankanschlussstutzen aufweist, der im montierten Zustand des Ansaugkrümmers, des Kraftstofftanks und des Anschlussstücks am Ansaugkrümmer in den Kraftstofftank hineinragt. Das Anschlussstück, gleichermaßen auch als Kraftstoffnippel zu bezeichnen, bildet folglich ein Verbindungselement zwischen einer Saugleitung mit einem Saugkopf und der wenigstens einen Kraftstoffleitung. Die Saugleitung mit dem endseitig an der Saugleitung vorhandenen Saugkopf ist im Kraftstofftank selbst aufgenommen. Der Tankanschlussstutzen des Anschlussstückes ragt im montierten Zustand am Kraftstofftank in den Innenraum des Kraftstofftankes hinein, sodass die Saugleitung an den Tankanschlussstutzen angebracht wird, beispielsweise indem die Saugleitung auf den Tankanschlussstutzen aufgeschoben wird. Der Saugkopf weist ein gewisses Gewicht auf, um in jeder Arbeitslage des Kleinarbeitsgerätes ein sicheres Ansaugen von Kraftstoff zu gewährleisten. Die Saugleitung ist daher als flexibler Schlauch ausgeführt, beispielsweise als Silikonschlauch.

Auf der äußeren, dem Kraftstofftank abgewandten Seite des Anschlussstückes kann diese nach einer ersten Ausführungsform zwei Anschlussstutzen aufweisen, auf denen die Kraftstoffleitungen aufgesetzt werden. Eine erste Kraftstoffleitung dient dabei der Entnahme des Kraftstoffes aus dem Kraftstofftank, wobei eine zweite Kraftstoffleitung zur Rückführung einer nicht benötigten Menge an Kraftstoff in den Kraftstofftank dient. Folglich ist der Tankanschlussstutzen, auf dem die Saugleitung mit dem Saugkopf aufgesetzt wird, innerhalb des Anschlussstückes fluidisch mit der Kraftstoffleitung verbunden, die zum Abfluss des Kraftstoffes aus dem Kraftstofftank dient. Der Anschlussstutzen, auf dem die zweite Kraftstoffleitung zur Rückführung des Kraftstoffes in den Kraftstofftank aufgesetzt ist, mündet lediglich in einer Bohrung, durch die der Kraftstoff in den Kraftstofftank zurückfließt, wobei die Bohrung beispielsweise unterseitig des flachen Einschub- und Halterungsabschnittes des Anschlussstückes endet.

Nach einer zweiten Ausführungsform kann das Anschlussstück wenigstens einen Sauganschlussstutzen, einen Rücklaufanschlussstutzen und einen Ent- und Belüftungsanschlussstutzen aufweisen. Der Sauganschlussstutzen und der Rücklaufanschlussstutzen entsprechen den zwei weiteren Anschlussstutzen gemäß der vorstehend beschriebenen ersten Ausführungsform. Gemäß der zweiten Ausführungsform kann ferner ein Ent- und Belüftungsanschlussstutzen vorgesehen sein.

Kraftstoff kann über den Sauganschlussstutzen aus dem Kraftstofftank gesaugt werden, wobei der Kraftstofftank zur Ent- und Belüftung mit einem Ent- und Belüftungsanschlussstutzen verbunden ist. Somit kann kein Unterdruck im Kraftstofftank entstehen, da bei Entnahme von Kraftstoff aus dem Tank über den Ent- und Belüftungsanschlussstutzen hinreichend Luft in den Tank gelangen kann.

Neben dem Kraftstofftank kann gemäß dieser Ausführungsform eine Überlaufkammer vorgesehen sein, die mit dem Rücklaufanschlussstutzen fluidisch verbunden ist. Im Ergebnis weist das Anschlussstück auf der dem Kraftstofftank abgewandten Seite die drei bezeichneten Anschlussstutzen auf und das Anschlussstück bildet die zentrale Verbindungsstelle zwischen Kraftstofftank und Ansaugkrümmer/Vergaser inklusive eines Ent- und Belüftungsventils. Es gibt nach dieser Ausführungsform vorzugsweise nur diese Verbindungen zwischen dem Kraftstofftank bzw. der Überlaufkammer und dem Vergaser/Ansaugbereich.

Die vorliegende Erfindung richtet sich ferner auf ein Verfahren zur Montage einer Einrichtung einer Kraftstoffzuleitung mit einem Anschlussstück zum Anschluss wenigstens einer Kraftstoffleitung eines Motors, insbesondere eines Motors eines Kleinarbeitsgerätes, beispielsweise zur Garten-, Forst- und Landschaftspflege oder beispielsweise eines motorbetriebenen Werkzeuges oder dergleichen, wobei die Montage die Anordnung eines Ansaugkrümmers umfasst, der angrenzend an einen Kraftstofftank angeordnet wird. Erfindungsgemäß umfasst das Verfahren wenigstens zwei Schritte, nämlich einen ersten Montageschritt, in dem das Anschlussstück über eine Halteeinrichtung am Ansaugkrümmer angeordnet wird, und einen zweiten Montageschritt, in dem der Ansaugkrümmer angrenzend einen Kraftstofftank unter gleichzeitiger Fügung des Anschlussstückes im und/oder am Kraftstofftank angeordnet wird.

Gemäß wenigstens einem weiteren Verfahrensschritt ist vorgesehen, dass vor und/oder während der Anordnung des Anschlussstückes am Ansaugkrümmer über die Halteeinrichtung wenigstens eine Kraftstoffleitung am Anschlussstück angeordnet wird. Vorzugsweise werden beide Kraftstoffleitungen vor der Anordnung des Anschlussstückes am Ansaugkrümmer mit dem Anschlussstück verbunden, sodass unmittelbar nachfolgend das Anschlussstück über die Halteeinrichtung am Ansaugkrümmer montiert wird. Damit ergibt sich eine bauliche Einheit des Anschlussstückes mit dem Ansaugkrümmer, der nachfolgend angrenzend an den Kraftstofftank angeordnet wird. Die Kraftstoffleitungen sind dabei vorzugsweise beide bereits mit dem Anschlussstück verbunden.

Gemäß einem noch weiteren Verfahrensschritt wird die Saugleitung mit dem Saugkopf am Anschlussstück angeschlossen, sodass die Saugleitung mit dem Saugkopf in den Kraftstofftank hineinragt. Die Verbindung zwischen der Saugleitung und dem Anschlussstück wird dabei vor der Anordnung des Anschlussstückes am Kraftstofftank hergestellt. Folglich muss die Saugleitung mit dem Saugkopf in die Öffnung im Kraftstofftank eingeführt werden, um anschließend einen korrekten Sitz des Anschlussstückes in der Öffnung des Kraftstofftankes zu gewährleisten, wenn der Ansaugkrümmer angrenzend an den Kraftstofftank angeordnet wird.

### Kurze Beschreibung der Zeichnungen

Weitere, die Erfindung verbessernde Maßnahmen werden nachstehend gemeinsam mit der Beschreibung bevorzugter Ausführungsbeispiele der Erfindung anhand der Figuren näher dargestellt. Es zeigen in schematischer Darstellung
Fig. 1 eine perspektivische Ansicht eines Ausführungsbeispiels einer Einrichtung zur Kraftstoffzuleitung mit einer erfindungsgemäßen Anordnung eines Anschlussstückes am Ansaugkrümmer,
Fig. 2 eine weitere perspektivische Ansicht eines Ausführungsbeispiels der erfindungsgemäßen Einrichtung zur Kraftstoffzuleitung und
Fig. 3 ein weiteres Ausführungsbeispiel eines Anschlussstückes in einer perspektivischen Ansicht.

### Bevorzugte Ausführungsform der Erfindung

Figur 1 zeigt in einer perspektivischen Ansicht ein Ausführungsbeispiel einer Einrichtung 100 zur Kraftstoffzuleitung für einen Motor eines Kleinarbeitsgerätes. Die Einrichtung 100 umfasst ein Anschlussstück 10, das auch als Kraftstoffnippel bezeichnet werden kann und das ein Verbindungselement zwischen einer Saugleitung 17 mit einem Saugkopf 18 und einer Kraftstoffleitung 11 und 12 bildet. Die Kraftstoffleitung 11 dient der Rückführung nicht verwendeten Kraftstoffes in den Kraftstofftank 14, wobei die Kraftstoffleitung 12 mit einem Tankanschlussstutzen 10b des Anschlussstückes 10 fluidisch verbunden ist. Die Saugleitung 17 wird auf den Tankanschlussstutzen 10b aufgeschoben, sodass über die Kraftstoffleitung 12 Kraftstoff aus dem Kraftstofftank 14 gesaugt werden kann.

Das Anschlussstück 10 ist erfindungsgemäß an einem Ansaugkrümmer 13 haltend angeordnet. Hierzu weist der Ansaugkrümmer 13 eine Halteeinrichtung 15 auf, und das Anschlussstück 10 kann vor der Anordnung am Kraftstofftank 14 über die Halteeinrichtung 15 mit dem Ansaugkrümmer 13 verbunden werden. Hierzu weist die Halteeinrichtung 15 einen Schaftabschnitt 15a und einen Aufnahmeabschnitt 15b auf. Der Schaftabschnitt 15a erstreckt sich zwischen dem Ansaugkrümmer 13 und einem Aufnahmeabschnitt 15b zur Aufnahme des Anschlussstückes 10, sodass dieses einen Abstand zur Unterseite des Ansaugkrümmers 13 bildet, die in Richtung zum Kraftstofftank 14 weist. Damit ergibt sich eine bauliche Einheit aus dem Ansaugkrümmer 13 und dem Anschlussstück 10, die während der Montage des Motors als bauliche Einheit gehandhabt werden kann und einfach an den Kraftstofftank 14 montierbar ist.

Der Ansaugkrümmer 13 ist als Kunststoffspritzgussbauteil oder als Metalldruckgussbauteil ausgeführt, sodass der Schaftabschnitt 15a einteilig und materialeinheitlich in den Körper des Ansaugkrümmers 13 übergeht, wobei der Aufnahmeabschnitt 15b ebenfalls einteilig und materialeinheitlich mit dem Schaftabschnitt 15a verbunden ist, um die Halteeinrichtung 15 auf einfache Weise zu schaffen. Der Aufnahmeabschnitt 15b weist eine Führungsgeometrie 16 auf, in die das Anschlussstück 10 über einen flachen Einschub- und Halterungsabschnitt 10a eingeschoben werden kann. Wird der Ansaugkrümmer 13 bei der Montage in seiner geforderten Position relativ zum Kraftstofftank 14 angeordnet, so ragt ein Tankanschlussstutzen 10b des Anschlussstückes 10 in den Kraftstofftank 14 hinein. Das Anschlussstück 10 besitzt eine zylinderförmige Grundgeometrie, die in eine Öffnung - nicht näher gezeigt - im Kraftstofftank 14 eingesetzt wird. Damit erlangt das Anschlussstück 10 innerhalb der Führungsgeometrie 16 eine definierte Position, wobei zugleich die Möglichkeit geschaffen ist, Toleranzen auszugleichen.

Wird das Verfahren zur Montage der Einrichtung 100 der Kraftstoffzuleitung mit dem Anschlussstück 10 ausgeführt, so wird die Baugruppe aus dem Ansaugkrümmer 13 und dem Anschlussstück 10 vormontiert, wobei vorzugsweise auch die Kraftstoffleitungen 11 und 12 bereits mit dem Anschlussstück 10 verbunden werden. Erst anschließend wird die Saugleitung 17 mit dem Saugkopf 18 am Tankanschlussstutzen 10b des Anschlussstückes 10 angebracht, verdeutlicht durch einen Pfeil zwischen der Saugleitung 17 und dem Tankanschlussstutzen 10b. Erst anschließend wird diese Baugruppe angrenzend an den Kraftstofftank 14 unter gleichzeitiger Einführung der Saugleitung 17 mit dem Saugkopf 18 in den Kraftstofftank 14 angebracht. Alternativ kann auch vorgesehen werden, dass bei Verwendung besonders großer Saugköpfe der Saugkopf nach Montage der Saugleitung separat durch die Tanköffnung montiert wird.

Figur 2 zeigt in einer weiteren perspektivischen Ansicht die Einrichtung 100 zur Kraftstoffzuleitung, wobei die Anordnung des Anschlussstückes 10 über die Halteeinrichtung 15 mit dem Schaftabschnitt 15a und dem Aufnahmeabschnitt 15b auf gleiche Weise gezeigt ist, wie diese bereits in Figur 1 beschrieben wurde. Die Anordnung des Ansaugkrümmers 13 mit dem Anschlussstück 10 erfolgt gemäß diesem Ausführungsbeispiel angrenzend an ein Gehäuse 19, das zur Aufnahme eines Kraftstofftankes - nicht näher gezeigt - vorgesehen ist. Der Kraftstofftank wird unterseitig der Gehäusewand 19a angeordnet, sodass sich wenigstens der Tankanschlussstutzen 10b durch die Gehäusewand 19a hindurch erstreckt, um in den Kraftstofftank eingesetzt zu werden. Das Anschlussstück 10 befindet sich dabei oberseitig der Gehäusewand 19a, sodass der Aufnahmeabschnitt 15b etwa angrenzend an der Oberseite der Gehäusewand 19a angeordnet ist. Folglich besteht eine vorteilhafte Montagemöglichkeit des Kraftstofftankes 14 in das Gehäuse 19 vor der Anordnung des Ansaugkrümmers 13 mit dem Anschlussstück 10 am Gehäuse 19. Das Gehäuse 19 kann beispielsweise einen Griff 20 aufweisen, der sogar einteilig mit dem Ansaugkrümmer 13 ausgestaltet sein kann. Im Griff 20 können Bedienungselemente zur Steuerung des Motors integriert sein, um das Kleinarbeitsgerät zu steuern.

Figur 3 zeigt ein weiteres mögliches Ausführungsbeispiel eines Anschlussstückes 10, welches gemäß der vorliegenden Erfindung über eine Halteeinrichtung 15 am Ansaugkrümmer 13 angeordnet werden kann. Das Anschlussstück 10 weist eine zylinderförmige Grundgeometrie auf. Auf einer dem Kraftstofftank 14 abgewandten Seite der zylinderförmigen Grundgeometrie sind drei Anschlussstutzen gezeigt. Diese betreffen einen Sauganschlussstutzen 10.1, einen Ent- und Belüftungsanschlussstutzen 10.2 und einen Rücklaufanschlussstutzen 10.3.

Der Sauganschlussstutzen 10.1 ist mit einem Tankanschlussstutzen 10b fluidisch verbunden, der auf der dem Kraftstofftank 14 zugewandten Seite angeordnet ist und in den Kraftstofftank 14 hineinragt, wenn das Anschlussstück 10 bestimmungsgemäß in einer Öffnung im Kraftstofftank 14 eingesteckt ist. Der Ent- und Belüftungsanschlussstutzen 10.2 ist mit einer Ent- und Belüftungsöffnung 25 fluidisch verbunden, die seitlich am zylinderförmigen Abschnitt des Anschlussstückes 10 in dieses eingebracht ist. Wird Kraftstoff aus dem Kraftstofftank 14 abgesaugt, so kann über den Ent- und Belüftungsanschlussstutzen 10.2 und die mit diesem verbundene Ent- und Belüftungsöffnung 25 wieder beispielsweise Luft in den Kraftstofftank 14 gelangen, um zu vermeiden, dass im Kraftstofftank 14 ein Unterdruck entsteht.

Weiterhin ist eine Rücklauföffnung 26 seitlich am zylinderförmigen Abschnitt des Anschlussstückes 10 vorhanden, die mit dem Rücklaufanschlussstutzen 10.3 fluidisch verbunden ist und die zur Rückführung einer nicht benötigten Menge an Kraftstoff dient. Die Rücklauföffnung 26 befindet sich wie auch die Ent- und Belüftungsöffnung 25 auf einem Abschnitt der zylinderförmigen Grundgeometrie des Anschlussstückes 10, der sich durch eine Überlaufkammer erstrecken kann, sodass die Rückführung der nicht benötigten Menge an Kraftstoff in die Überlaufkammer erfolgt.

Im zylinderförmigen Abschnitt des Anschlussstückes 10 sind ferner Dichtelemente 21 und 22 eingesetzt, die den zylinderförmigen Abschnitt des Anschlussstückes 10 in mehrere fluidisch voneinander getrennte Abschnitte unterteilen. Die Dichtelemente 21 und 22 sind als O- Ringe ausgeführt und umlaufend im zylinderförmigen Abschnitt des Anschlussstückes 10 angeordnet. Dadurch kann der Abschnitt des Anschlussstückes 10, der die Anschlussstutzen 10.1,10.2 und 10.3 aufweist und nach außen ragt, durch das Dichtelemente 21 von dem Bereich fluidisch getrennt werden, der sich durch die Überlaufkammer erstreckt, wenn das Anschlussstück 10 im Kraftstofftank 14 eingesetzt ist. Schließlich trennt das Dichtelement 22 den Bereich des Anschlussstückes 10, der sich durch die Überlaufkammer erstreckt, von dem Bereich des Anschlussstückes 10, der sich in den Kraftstofftank 14 hinein erstreckt. Das Dichtelement 22 kann beispielsweise das Anschlussstück 10 gegen die Öffnung im Kraftstofftank 14 abdichten.

Die Ent- und Belüftungsöffnung 25 und die Rücklauföffnung 26 im zylinderförmigen Abschnitt des Anschlussstückes 10 sind jeweils derart benachbart zu den Dichtelementen 21, 22 angeordnet, dass die Öffnungen 25 und 26 als Aussparungen dienen, in die mit einem Werkzeug eingegriffen werden kann, um die Dichtelemente 21, 22 aus ihrem jeweiligen Sitz im zylinderförmigen Abschnitt des Anschlussstückes 10 herauszunehmen. Somit können die Dichtelemente 21, 22 beispielsweise leichter getauscht werden, wenn dies erforderlich sein sollte.

Das Anschlussstück 10 besitzt einen flachen Einschub- und Halterungsabschnitt 10a. Wenn das Anschlussstück 10 im Kraftstofftank 14 eingesteckt ist, befindet sich dieser Abschnitt auf der nach außen weisenden Seite und kann vorher im Aufnahmeabschnitt 15b der Halteeinrichtung 15 am Ansaugkrümmer 13 haltend angeordnet werden. Der Einschub- und Halterungsabschnitt 10a weist eine rechteckige Grundform auf und besitzt Schultern 24, die eine falsche Montage des Anschlussstückes 10 an der Halteeinrichtung verhindern, da durch die Schultern der Einschub- und Halterungsabschnitt 10a in nur einer vorgesehenen Richtung in der Halteeinrichtung 15 am Ansaugkrümmer 13 angeordnet werden kann. Weiterhin ist ein Rastmittel 23 vorgesehen. Dadurch kann die Montage des Anschlussstückes 10 weiter erleichtert werden, da das Anschlussstück 10 selbsthaltend im Aufnahmeabschnitt 15b der Halteeinrichtung 15 angeordnet werden kann. Folglich muss dieses nicht mehr manuell im Aufnahmeabschnitt 15b gehalten werden, wenn die Einrichtung zur Kraftstoffzuleitung montiert wird. Das Rastmittel 23 ist als Rastzunge ausgeführt, die nach Art eines Schnapphakens in eine Rastöffnung oder hinter eine Rastkante verrasten kann, die in der Halteeinrichtung eingebracht ist.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiven Einzelheiten, räumliche Anordnungen und Verfahrensschritte, können sowohl für sich als auch in den verschiedensten Kombinationen erfindungswesentlich sein.

### Bezugszeichenliste

## Patentansprüche

1. Einrichtung (100) zur Kraftstoffzuleitung mit einem Anschlussstück (10) zur Anordnung an einem Kraftstofftank (14) und zum Anschluss wenigstens einer Kraftstoffleitung (11, 12) eines Motors, insbesondere eines Motors eines Kleinarbeitsgerätes, beispielsweise zur Garten-, Forst- und Landschaftspflege oder beispielsweise eines motorbetriebenen Werkzeuges oder dergleichen, wobei ein Ansaugkrümmer (13) vorgesehen ist, der angrenzend an den Kraftstofftank (14) angeordnet ist, **dadurch gekennzeichnet, dass** der Ansaugkrümmer (13) eine Halteeinrichtung (15) zur haltenden Aufnahme des Anschlussstückes (10) am Ansaugkrümmer (13) aufweist, dass der Ansaugkrümmer (13), das Anschlussstück (10) und die am Anschlussstück (10) angeschlossene Kraftstoffleitung (11, 12) eine vormontierte Baugruppe bilden, und dass das Anschlussstück (10) wenigstens ein Dichtelement (21, 22) aufweist, das zur Abdichtung des Anschlussstückes (10) wenigstens in einer Öffnung im Kraftstofftank (14) vorgesehen ist.

2. Einrichtung zur Kraftstoffzuleitung nach Anspruch 1, **dadurch gekennzeichnet, dass** der Ansaugkrümmer (13) als Kunststoffspritzgussbauteil oder als Metalldruckgussbauteil ausgeführt ist.

3. Einrichtung zur Kraftstoffzuleitung nach Anspruch 1 oder 2, **dadurch gekennzeichnet, dass** der Ansaugkrümmer (13) und die Halteeinrichtung (15) einteilig und vorzugsweise materialeinheitlich ausgeführt sind und vorzugsweise gemeinsam in einem Herstellungsschritt hergestellt sind.

4. Einrichtung zur Kraftstoffzuleitung nach einem der Ansprüche 1 bis 3, **dadurch gekennzeichnet, dass** die Halteeinrichtung (15) einen Schaftabschnitt (15a) und einen Aufnahmeabschnitt (15b) aufweist, sodass der Aufnahmeabschnitt (15b) über den Schaftabschnitt (15a) beabstandet zum Ansaugkrümmer (13) angeordnet ist.

5. Einrichtung zur Kraftstoffzuleitung nach Anspruch 4, **dadurch gekennzeichnet, dass** der Aufnahmeabschnitt (15b) eine Führungsgeometrie (16) aufweist, in der ein Einschub- und Halterungsabschnitt (10a) des Anschlussstückes (10) in wenigstens einer Richtung beweglich aufgenommen ist.

6. Einrichtung zur Kraftstoffzuleitung nach Anspruch 5, **dadurch gekennzeichnet, dass** der Einschub- und Halterungsabschnitt (10a) derart ausgestaltet ist, dass das Anschlussstück (10) in einer Vorzugsrichtung in der Führungsgeometrie (16) aufnehmbar ist und insbesondere mittels einem am Anschlussstück (10) angeordneten Rastmittel (23) verrastbar ist.

7. Einrichtung zur Kraftstoffzuleitung nach einem der vorgenannten Ansprüche, **dadurch gekennzeichnet, dass** das Anschlussstück (10) wenigstens einen Tankanschlussstutzen (10b) aufweist, der im montierten Zustand des Ansaugkrümmers (13), des Kraftstofftankes (14) und des Anschlussstückes (10) am Ansaugkrümmer (13) in den Kraftstofftank (14) hineinragt.

8. Einrichtung zur Kraftstoffzuleitung nach einem der vorgenannten Ansprüche, **dadurch gekennzeichnet, dass** das Anschlussstück (10) wenigstens einen Sauganschlussstutzen (10.1), einen Ent- und Belüftungsanschlussstutzen (10.2) und einen Rücklaufanschlussstutzen (10.3) aufweist.

9. Einrichtung zur Kraftstoffzuleitung nach einem der vorgenannten Ansprüche, **dadurch gekennzeichnet, dass** das Anschlussstück (10) ein Verbindungselement zwischen einer Saugleitung (17) mit einem Saugkopf (18) und der wenigstens einen Kraftstoffleitung (11, 12) bildet.

10. Verfahren zur Montage einer Einrichtung (100) nach Anspruch 1 einer Kraftstoffzuleitung mit einem Anschlussstück (10) zur Anordnung an einem Kraftstofftank (14) und zum Anschluss wenigstens einer Kraftstoffleitung (11, 12) eines Motors, insbesondere eines Motors eines Kleinarbeitsgerätes, beispielsweise zur Garten-, Forst- und Landschaftspflege oder beispielsweise eines motorbetriebenen Werkzeuges oder dergleichen, wobei die Montage die Anordnung eines Ansaugkrümmers (13) umfasst, der angrenzend an einen Kraftstofftank (14) angeordnet wird, **dadurch gekennzeichnet, dass** in einem ersten Montageschritt das Anschlussstück (10) über eine Halteeinrichtung (15) am Ansaugkrümmer (13) angeordnet wird und dass in einem zweiten Montageschritt der Ansaugkrümmer (13) angrenzend an den Kraftstofftank (14) unter gleichzeitiger Fügung des Anschlussstückes (10) im und/oder am Kraftstofftank (14) angeordnet wird.

11. Verfahren zur Montage einer Einrichtung einer Kraftstoffzuleitung gemäß Anspruch 10, **dadurch gekennzeichnet, dass** vor und/oder während der Anordnung des Anschlussstückes (10) am Ansaugkrümmer (13) über die Halteeinrichtung (15) wenigstens eine Kraftstoffleitung (11, 12) und/oder ein Ent- und Belüftungsanschluss am Anschlussstück (10) angeordnet wird.

12. Verfahren zur Montage einer Einrichtung einer Kraftstoffzuleitung gemäß Anspruch 10 oder 11, **dadurch gekennzeichnet, dass** eine Saugleitung (17) mit einem Saugkopf (18) vorgesehen ist, die in den Kraftstofftank (14) hineinragt und/oder in diesem angeordnet wird, wobei vor der Fügung des Anschlussstückes (10) im und/oder am Kraftstofftank (14) die Saugleitung (17) mit dem Saugkopf (18) am Tankanschlussstück (10) angeordnet wird.

## Claims

1. A device (100) for supplying fuel, with a connecting piece (10), for arrangement on a fuel tank (14) and for the connecting of at least one fuel line (11, 12) of a motor, in particular of a motor of a small tool, for example for garden, forest and landscape care, or for example of a motor-driven tool or suchlike, wherein an intake manifold (13) is provided which is arranged adjoining the fuel tank (14), **characterized in that** the intake manifold (13) has a retaining device (15) for the retaining mounting of the connecting piece (10) on the intake manifold (13), that the intake manifold (13), the connecting piece (10) and the fuel line (11, 12) connected to the connecting piece (10) form a pre-assembled unit, and that the connecting piece (10) has at least one sealing element (21, 22) which is provided for sealing the connecting piece (10) at least in one opening in the fuel tank (14).

2. The device for supplying fuel according to Claim 1, **characterized in that** the intake manifold (13) is embodied as a plastic injection moulded component or as a metal pressure die cast component.

3. The device for supplying fuel according to Claim 1 or 2, **characterized in that** the intake manifold (13) and the retaining device (15) are embodied in one piece and preferably composed of a single material, and are preferably produced together in one manufacturing step.

4. The device for supplying fuel according to one of Claims 1 to 3, **characterized in that** the retaining device (15) has a shaft section (15a) and a receiving section (15b), so that the receiving section (15b) is arranged at a distance from the intake manifold (13) by means of the shaft section (15a).

5. The device for supplying fuel according to Claim 4, **characterized in that** the receiving section (15b) has a guide geometry (16) in which an insertion- and holding section (10a) of the connecting piece (10) is received so as to be movable in at least one direction.

6. The device for supplying fuel according to Claim 5, **characterized in that** the insertion- and holding section (10a) is configured such that the connecting piece (10) is able to be received in a preferred direction in the guide geometry (16) and in particular is able to be latched by means of a latching means (23) arranged on the connecting piece (10).

7. The device for supplying fuel according to one of the preceding claims, **characterized in that** the connecting piece (10) has at least one tank connector (10b), which projects into the fuel tank (14) when the intake manifold (13), the fuel tank (14) and the connecting piece (10)are mounted on the intake manifold (13).

8. The device for supplying fuel according to one of the preceding claims, **characterized in that** the connecting piece (10) has at least one suction connector (10.1), one air removal and ventilation connector (10.2) and one return connector (10.3).

9. The device for supplying fuel according to one of the preceding claims, **characterized in that** the connecting piece (10) forms a connection element between a suction line (17) with a suction head (18) and the at least one fuel line (11, 12).

10. A method for mounting a device (100) according to Claim 1 of a fuel line with a connecting piece (10) for arrangement on a fuel tank (14) and for the connecting of at least one fuel line (11, 12) of a motor, in particular of a motor of a small tool, for example for garden, forest and landscape care, or for example of a motor-driven tool or suchlike, wherein the mounting comprises the arrangement of an intake manifold (13) arranged adjoining a fuel tank (14), **characterized in that** in a first mounting step the connecting piece (10) is arranged on the intake manifold (13) by means of a retaining device (15), and that in a second mounting step the intake manifold (13) is arranged adjoining the fuel tank (14) with simultaneous joining of the connecting piece (10) in and/or to the fuel tank (14).

11. The method for mounting a device of a fuel supply line according to Claim 10, **characterized in that** before and/or during the arranging of the connecting piece (10) on the intake manifold (13) by means of the retaining device (15) at least one fuel line (11, 12) and/or an air removal and ventilation connection is arranged on the connecting piece (10).

12. The method for mounting a device of a fuel supply line according to Claim 10 or 11, **characterized in that** a suction line (17) with a suction head (18) is provided, which suction line projects into the fuel tank (14) and/or is arranged therein, wherein before the joining of the connecting piece (10) in and/or to the fuel tank (14), the suction line (17) with the suction head (18) is arranged on the tank connecting piece (10).

## Revendications

1. Système (100) pour conduite d'arrivée du carburant avec une pièce de raccord (10) pour mise en place sur un réservoir de carburant (14) et pour raccorder au moins une conduite de carburant (11, 12) d'un moteur, en particulier d'un moteur d'un appareil pour petits travaux, par exemple pour les travaux d'entretien des jardins, des forêts et des espaces naturel, par exemple d'un outil motorisé ou d'un appareil analogue, pour lequel est prévu un collecteur d'admission (13) qui est disposé attenant au réservoir de carburant (14), **caractérisé en ce que** le collecteur d'admission (13) comporte un dispositif de maintien (15) pour loger en maintenant la pièce de raccord (10) sur le collecteur d'admission (13) **en ce que** le collecteur d'admission (13), la pièce de raccord (10) et la conduite de carburant (11, 12) raccordée à la pièce de raccord (10) forment un ensemble prémonté et **en ce que** la pièce de raccord (10) comporte au moins un élément d'étanchéité (21, 22) qui est prévu pour étanchéifier la pièce de raccord (10) au moins dans une ouverture dans le réservoir de carburant (14).

2. Système selon la revendication 1, **caractérisé en ce que** le collecteur d'admission (13) est réalisé comme composant d'injection de carburant ou comme composant plastique moulé par injection.

3. Système selon la revendication 1 ou 2, **caractérisé en ce que** le collecteur d'admission (13) et le dispositif de maintien (15) sont réalisés en une pièce et de préférence homogènes en matériau et sont fabriqués de préférence ensemble dans une phase de fabrication.

4. Système pour une conduite d'arrivée de carburant selon l'une quelconque des revendications 1 à 3, **caractérisé en ce que** le dispositif de maintien (15) comporte une section à monture (15a) et une section de réception (15b) de sorte que la section de réception (15b) est disposée sur la section à monture (15a) à distance du collecteur d'admission (13).

5. Système pour une conduite d'arrivée de carburant selon la revendication 4, **caractérisé en ce que** la section de réception (15b) présente une géométrie de guidage (16) dans laquelle une section d'insertion et de maintien (10a) de la pièce de raccord (10) est réceptionnée de façon mobile au moins dans une direction.

6. Système pour une conduite d'arrivée de carburant selon la revendication 5, **caractérisé en ce que** la section d'insertion et de maintien (10a) est conçue de telle manière que la pièce de raccord (10) peut être réceptionnée dans la géométrie de guidage (16) dans une direction préférée et peut être enclenchée en particulier au moyen d'un moyen à crans (23) disposé sur la pièce de raccord (10).

7. Système pour une conduite d'arrivée de carburant selon l'une quelconque des revendications précitées, **caractérisé en ce que** la pièce de raccord (10) comporte au moins un ajutage de raccord de réservoir (10b) qui à l'état monté du collecteur d'admission (13), du réservoir de carburant (14) et de la pièce de raccord (10) sur le collecteur d'admission (13, pénètre dans le réservoir de carburant (14).

8. Système pour une conduite d'arrivée de carburant selon l'une quelconque des revendications précitées, **caractérisé en ce que** la pièce de raccord (10) comporte au moins un ajutage de raccord d'admission (10.1), un ajutage de raccord d'aération et de ventilation (10.2) et un ajutage de raccord de retour (10.3).

9. Système pour une conduite d'arrivée de carburant selon l'une quelconque des revendications précitées, **caractérisé en ce que** la pièce de raccord (10) forme élément de liaison entre une conduite d'aspiration (17) avec une tête d'aspiration (18) et la au moins une conduite de carburant (11, 12).

10. Procédé de montage d'un système (100) selon la revendication 1 d'une conduite d'arrivée de carburant avec une pièce de raccord (10) pour mettre en place sur un réservoir de carburant (14) et raccorder au moins une conduite de carburant (11, 12) d'un moteur, en particulier d'un moteur d'un appareil pour petits travaux, par exemple pour les travaux d'entretien des jardins, des forêts et des espaces natures, par exemple d'un outil motorisé ou d'un appareil analogue, pour lequel le montage comprend la mise en place d'un collecteur d'admission (13) qui est disposé attenant au réservoir de carburant (14), **caractérisé en ce que** dans une première phase de montage, la pièce de raccord (10) est montée sur un dispositif de maintien (15) au collecteur d'admission (13) et **en ce que** dans une deuxième phase de montage, le collecteur d'admission (13) est monté attenant au réservoir de carburant (14) en joignant simultanément la pièce de raccord (10) dans et/ou au réservoir de carburant (14).

11. Procédé de montage d'un système d'une conduite d'arrivée de carburant selon la revendication 10, **caractérisé en ce qu'**avant et/ou pendant la mise en place de la pièce de raccord (10) sur le collecteur d'admission (13) par le dispositif de maintien (15), au moins une conduite de carburant (11, 12) et/ou un raccord de purge et d'aération est disposé sur la pièce de raccord (10).

12. Procédé de montage d'un système d'une conduite d'arrivée de carburant selon la revendication 10 ou 11, **caractérisé en ce qu'**une conduite d'aspiration (17) avec une tête d'aspiration (18) est prévue qui pénètre dans le réservoir de carburant (14) et/ou est disposée dans celui-ci, la conduite d'aspiration (17) avec la tête d'aspiration (18) étant disposée sur le raccord de réservoir (10) avant le raccordement de la pièce de raccord (10) dans et/ou sur le réservoir de carburant (14).
